# FASCICULE DE BREVET EUROPEEN

(11) **EP 2 305 079 B1**
(45) Date de publication et mention de la délivrance du brevet: **19.08.2015**
(21) Numéro de dépôt: 10180476.3
(22) Date de dépôt: 27.09.2010
(51) Int. Cl.: A47H 1/022, A47H 1/122

(54) **Dispositif de suspension de rideaux à une saillie**
Vorrichtung zum aufhängen von Vorhängen an einem Vorsprung
Device for hanging curtains from a protrusion

(30) Priorité: 02.10.2009 FR 0904703
(43) Date de publication de la demande: 06.04.2011
(73) Titulaire: RIDORAIL, 10190 Estissac (FR)
(72) Inventeur: Ferlotti, Jean-Luc, 10160 Paisy Cosdon (FR); Colmez, Thierry, 10440 La Riviere de Corps (FR)
(74) Mandataire: Faetibold, Emmanuel

(56) Documents cités:
- FR-A1- 2 614 775

## Description

La présente invention a pour objet un dispositif de suspension de rideaux à une saillie.

Un dispositif de suspension de rideaux comprend de manière générale une tringle à rideaux et des supports de la tringle. Lorsque l'on souhaite suspendre des rideaux à l'intérieur d'une habitation au devant d'une fenêtre réalisée sur un mur, il est fréquent de fixer au mur deux supports, chacun au dessus de l'un des deux coins supérieurs de la fenêtre. Les supports sont typiquement vissés dans une cheville préalablement logée dans un trou percé sur le mur. Ce perçage détériore le mur.

De manière plus générale, la fixation de supports nécessite un perçage qui présente l'inconvénient de trop détériorer l'élément sur lequel les supports sont fixés.

Une solution pour fixer un dispositif de suspension de rideaux à un mur sans perçage du mur est présentée dans la demande de brevet FR 2 653 838 Al. Cette demande divulgue en effet des supports adaptés pour être montés sur les parties terminales d'une tringle télescopique munie d'un ressort interne et supportant un rideau devant un encadrement de fenêtre. Les supports présentent une surface de fixation et de compression sur la paroi interne de l'encadrement, par exemple une pastille ou un bouchon de friction antidérapant. Cependant, cette solution n'est applicable qu'au cas particulier d'une fenêtre présentant un encadrement. Elle ne traite notamment pas le cas d'un caisson de volets ou d'un cadre de fenêtre en saillie du mur au dessus d'une fenêtre à l'intérieur d'une habitation.

Un caisson de volets est un caisson dans lequel un volet peut se loger par enroulement et se déloger par déroulement de manière à recouvrir la face extérieure d'une fenêtre. Un caisson de volets est généralement en saillie du mur sur lequel est réalisée la fenêtre. Par souci d'esthétisme, un caisson de volets peut être situé en saillie du mur à l'intérieur de l'habitation. Un cadre de fenêtre peut être en saillie du mur sur lequel est réalisée la fenêtre.

Dans ces cas, le caisson de volets ou le cadre de fenêtre (ou plus généralement toute saillie d'un ouvrant) gêne la fixation de supports au mur. En effet, l'emplacement prévu pour le perçage du mur et/ou le positionnement des supports et de la tringle peut être occupé par le caisson (ou le cadre), si celui-ci n'est pas suffisamment élevé par rapport au bord supérieur de la fenêtre.

On connait également, par le document de brevet FR 2 614 775 une tringle télescopique se posant par pression sur des points de fixation. Une telle tringle comporte deux tubes coulissant l'un dans l'autre par vissage sur un ressort intérieur, permettant ainsi l'adaptation en longueur. Cette tringle télescopique peut être adaptée pour être fixée sur un caisson et comporte dans ce cas une pièce supplémentaire, par exemple une pastille ou une rondelle métallique, de manière à ne pas détériorer le support.

Le document FR 2 614 775 divulgue un dispositif ayant les caractéristiques du préambule de la revendication 1.

Un but de la présente invention est donc de fournir un dispositif de suspension de rideaux pour un ouvrant présentant une saillie, telle que le cadre d'une fenêtre ou une fenêtre présentant à l'intérieur de l'habitation un caisson en saillie du mur sur lequel est réalisée la fenêtre.

A cette fin, l'invention propose un dispositif de suspension de rideaux comprenant une tringle à rideaux, deux supports de la tringle portant chacun une surface de pression sur une saillie, les surfaces de pression étant sollicitées l'une vers l'autre.

Suivant des modes de réalisations préférés, le dispositif présente en outre l'une ou plusieurs des caractéristiques suivantes :
- la tringle comporte deux tubes concentriques reliés par un organe de traction sollicitant les surfaces de pression l'une vers l'autre ;
- l'organe de traction est un ressort ;
- au moins une surface de pression est mobile par rapport au support de la tringle respectif dans la direction de la tringle ;
- la surface de pression mobile est sollicitée vers l'autre surface de pression par un ressort en appui contre le support de la tringle respectif ;
- au moins un support de la tringle est mobile par rapport à la tringle, dans la direction de la tringle ;
- le support de tringle mobile est sollicité vers l'autre support de la tringle par un ressort en appui contre une butée ;
- les supports de la tringle comportent chacun deux surfaces de pression ;
- les supports comportent en outre une surface d'appui sur la saillie ;
- le dispositif comprend au moins une surface d'appui choisie dans le groupe comprenant une surface sur une paroi frontale de la saillie, une surface d'appui sur une paroi supérieure de la saillie, une surface sur une paroi latérale de la saillie, une surface d'appui sur un mur ;
- les surfaces de pression sont en caoutchouc ;
- la face d'application des surfaces de pression sont en un matériau adhésif ;
- les surfaces de pression sont amovibles par rapport aux supports de la tringle respectifs
- la face d'application des surfaces de pression sont en un matériau adhésif, les surfaces de pression sont amovibles par rapport aux supports de la tringle respectifs, et les surfaces de pression sont solidaires d'une tige coulissant dans un orifice du support de la tringle respectif ;
- un organe de tenue amovible d'une surface de pression par le support de la tringle respectif ;
- l'organe de tenue est un mécanisme de clip ;
- l'organe de tenue est adapté à bloquer le coulissage de la tige dans l'orifice ;
- les surfaces de pression sont adaptées à être fixées au caisson alors qu'elles sont attachées au support de la tringle respectif, et, après fixation des surfaces de pression au caisson, les supports de la tringle sont adaptés à se détacher de la surface de pression respective pour être fixés à la tringle et accrochés aux surfaces de pression déjà en place sur le caisson.

D'autres caractéristiques et avantages de l'invention apparaîtront à la lecture de la description qui suit d'un mode de réalisation préféré de l'invention, donnée à titre d'exemple et en référence au dessin annexé.

Les figures 1 à 3 représentent des exemples de vues de dessus du dispositif de suspension de rideaux fixé à un caisson.

Les figures 4 à 9 représentent des exemples de vues de côté du dispositif de suspension de rideaux fixé à un caisson.

Un dispositif de suspension de rideaux selon l'invention comprend une tringle à rideaux et deux supports de la tringle. Chacun des deux supports porte une surface de pression sur une saillie. Les deux surfaces de pression sont sollicitées l'une vers l'autre. La sollicitation des deux surfaces de pression l'une vers l'autre permet la fixation du dispositif à la saillie.

On entend par saillie tout relief sur un mur relativement à un ouvrant pratiqué dans le mur. Il peut s'agir d'un caisson pouvant être fixé en saillie d'un mur au dessus d'une fenêtre. Il s'agit typiquement mais non nécessairement d'un caisson de volets. Il peut s'agir d'un cadre d'une fenêtre présentant une épaisseur par rapport au mur. Que ce soit sous forme d'un caisson ou un cadre, la saillie offre des surfaces d'appui sur lesquelles peuvent être plaquées les surfaces de pression des supports. De même, les deux supports peuvent être distincts ou ne former qu'un seul élément monobloc.

Dans la suite de la description et sur les figures, on utilisera le mot caisson pour désigner non limitativement la saillie, notamment, pour désigner aussi le cadre de fenêtre.

La sollicitation des deux surfaces de pression l'une vers l'autre permet à chaque surface de pression d'exercer une pression sur des parois opposées du caisson. Une force de retenue s'exerçant sur chaque surface de pression par une paroi latérale du caisson respective résulte de cette pression

La force de retenue est une force s'opposant au mouvement d'une surface par rapport à une autre. La force de retenue s'exerce sur une surface retenue par une surface retenant dès que les deux surfaces présentent une zone de contact entre elles. La force de retenue dépend alors :
de la pression entre les deux surfaces,
des matériaux des deux surfaces dont dépend une constante appelée " coefficient de frottement ",
et de l'aire de la zone de contact.

La force de retenue est aussi connue sous le nom de " résistance de frottement ", ou de " frottement ".

La force de retenue permet aux supports qui portent les surfaces de pression de ne pas tomber sous l'effet de la gravité et de rester fixés au caisson. Ce dispositif permet de poser la tringle sur les supports au devant du caisson, et ainsi de suspendre des rideaux au devant du caisson.

Le dispositif selon l'invention permet donc de suspendre des rideaux au devant d'une fenêtre sans perçage ni du mur ni du caisson, c'est-à-dire avec une moindre détérioration du mur, du caisson et/ou de la fenêtre.

En outre, le caisson de volets constitue un élément inesthétique à l'intérieur de l'habitation. Il convient donc de le recouvrir au moins partiellement par les rideaux suspendus au devant de la fenêtre. Or, le dispositif permet de suspendre des rideaux au devant du caisson pour recouvrir au moins partiellement le caisson. Il peut en aller de même pour une fenêtre présentant un cadre.

La manière dont les deux surfaces de pression sont sollicitées l'une vers l'autre va maintenant être décrite en référence aux figures 1 à 3, qui représentent des exemples de vues de dessus du dispositif de suspension de rideaux fixé à un caisson. Les mêmes descriptions et remarques s'appliquent au cadre d'une fenêtre présentant frontalement, latéralement et sur le dessus des parois en relief du mur sur lesquelles peuvent être appliquées les surfaces de pression, comme pour un caisson. Pour un cadre de fenêtre, les surfaces de pression peuvent être conformées pour s'adapter au cadre qui peut présenter une épaisseur en saillie moins importante que l'épaisseur en saillie offerte par un caisson. En outre, pour une fixation sur un cadre de fenêtre, il est envisageable de faire en sorte que les surfaces de pression des supports s'étendent verticalement le long du cadre pour favoriser la rétention du dispositif au cadre.

Dans ces exemples, le dispositif comprend une tringle 11 à rideaux et deux supports 12 de la tringle. Chacun des deux supports 12 porte une surface de pression 13 sur un caisson. Les deux surfaces de pression 13 sont sollicitées l'une vers l'autre. La sollicitation des deux surfaces de pression 13 l'une vers l'autre permet la fixation du dispositif au caisson ou saillie 10.

En outre, la fixation se faisant grâce à la pression des deux surfaces de pression 13 sur les parois du caisson 10, aucun perçage ni du mur ni du caisson n'est réalisé. Le dispositif permet donc la suspension de rideaux avec une moindre détérioration du mur et du caisson 10. Egalement, le dispositif permet de suspendre des rideaux à un caisson de manière simple.

Il est maintenant fait référence à la figure 1 qui représente un exemple d'une vue de dessus du dispositif de suspension de rideaux fixé à un caisson.

Dans cet exemple, la tringle 11 comporte deux tubes 14 et 15 concentriques reliés par un organe de traction 16. Chaque support 12 de la tringle est fixé à un tube 14 ou 15 respectif. L'organe de traction 16 sollicite les deux tubes 14 et 15 l'un dans l'autre. Ainsi, dans cet exemple l'organe de traction 16 sollicite les deux surfaces de pression 13 l'une vers l'autre.

Solliciter les deux surfaces de pression 13 l'une vers l'autre à l'aide d'une tringle comportant deux tubes concentriques reliés par un organe de traction 16 permet une installation simple du dispositif sur le caisson 10.

En effet, il est possible avec le dispositif de la figure 1 de manipuler chaque tube 14 ou 15 de part et d'autre d'une entrée 17 du tube 15 de plus grande section. On peut ensuite écarter les deux tubes 14 et 15 suffisamment pour que les deux supports 12 de la tringle puissent s'écarter l'un de l'autre et porter les surfaces de pression 13 de part et d'autre du caisson 10. En relâchant les tubes 14 et 15, l'organe de traction 16 sollicite les deux surfaces de pression 13 l'une vers l'autre et permet que celles-ci exercent une pression sur le caisson 10.

Cette configuration est d'autant plus avantageuse que le caisson 10 est long. En effet, dans ce cas, il est difficile d'installer le dispositif en le manipulant au niveau des deux supports 12 de la tringle en même temps, ceux-ci étant trop éloignés l'un de l'autre.

L'organe de traction 16 est préférablement un ressort, qui travaille en traction. Un organe de traction 16 constitué d'un ressort travaillant en traction permet une installation simple du dispositif. Dans une variante, on peut utiliser un système de vissage reliant les deux tubes 14 et 15. Le tube 15 de plus grande section peut présenter un taraudage au niveau de l'entrée 17. Le tube 14 de plus petite section comporte une tête pouvant être mise en rotation par rapport au dispositif et présentant un filetage. La mise en rotation de la tête permet alors au tube 14 de plus petite section d'être vissée dans le tube 15 de plus grande section, ce qui sollicite les deux surfaces de pression 13 l'une vers l'autre.

Il est maintenant fait référence à la figure 2 qui représente un autre exemple d'une vue de dessus du dispositif de suspension de rideaux fixé à un caisson.

Dans l'exemple de la figure 2, les deux surfaces de pression 13 sont mobiles par rapport au support 12 de la tringle respectif dans la direction de la tringle 11. Dans une variante non représentée, seule une surface de pression est mobile par rapport au support de la tringle respectif.

La mobilité des surfaces de pression 13 par rapport au support 12 de la tringle respectif permet de solliciter les deux surfaces de pression 13 l'une vers l'autre en employant une tringle constituée d'un seul élément, donc symétrique, ce qui offre un avantage esthétique.

Dans l'exemple de la figure 2, chaque surface de pression 13 mobile est sollicitée vers l'autre surface de pression 13 par un ressort 18 en appui contre le support 12 de la tringle respectif. Le ressort 18 travaille en extension.

Plus particulièrement, la surface de pression 13 est solidaire d'une tige 19 coulissant dans un orifice du support 12 de la tringle. Le coulissage de la tige 19 permet d'éviter que le ressort 18 ne se courbe. Ainsi, le ressort 18 travaille alors sensiblement uniquement en extension. Le dispositif est ainsi plus stable lorsqu'il est fixé à un caisson. Cependant cette configuration n'est pas limitative. Par exemple, dans une variante non représentée, le ressort est soudé par une extrémité à la surface de pression mobile et par l'autre extrémité au support de la tringle respectif.

La solution de la figure 2 permet une installation particulièrement simple du dispositif.

Il est maintenant fait référence à la figure 3 qui représente un autre exemple d'une vue de dessus du dispositif de suspension de rideaux fixé à un caisson.

Dans l'exemple de la figure 3, les deux supports 12 de la tringle sont mobiles par rapport à la tringle 11. Dans une variante non représentée, seul un support de la tringle est mobile. Les supports 12 de la tringle portant les surfaces de pression 13, cette mobilité permet la sollicitation des deux surfaces de pression 13 l'une vers l'autre.

Dans l'exemple de la figure 3, chaque support 12 de la tringle est sollicité vers l'autre support 12 de la tringle par un ressort 20 en appui contre une butée 21. Les ressorts 20 travaillent en extension. Dans ce cas, les deux supports 12 sont situés entre les deux butées 21.

Dans une variante non représentée, les ressorts travaillent en traction. Dans cette variante, les deux butées sont situées entre les deux supports. Dans encore une autre variante non représentée, un ressort travaille en extension tandis que l'autre ressort travaille en traction.

L'exemple de la figure 3 permet de solliciter les deux surfaces de pression 13 l'une vers l'autre en employant une tringle constituée d'un seul élément et donc symétrique. En outre, les supports de la tringle peuvent comprendre un trou 22 coulissant autour de la tringle 11. Cette configuration offre une grande stabilité.

Il est à noter que les différents exemples décrits en référence aux figures 1 à 3 peuvent être combinés entre eux.

Il est maintenant fait référence aux figures 4 à 9 qui représentent des exemples de vues de côté du dispositif de suspension de rideaux fixé à un caisson.

Le dispositif comprend deux supports 12 de la tringle qui peuvent être fixé à un caisson 10 selon l'un des exemples qui vont être présentés. Dans une variante, chaque support 12 de la tringle est fixé selon un exemple différent. Chacun des exemples qui vont être présentés peut par ailleurs être combiné à chacun des exemples décrits en référence aux figures 1 à 4, ou à une combinaison des exemples décrits en référence aux figures 1 à 4.

En référence à la figure 4 qui représente un exemple d'une vue de côté du dispositif de suspension de rideaux fixé à un caisson 10, le support 12 de la tringle porte une seule surface de pression 13. Cette surface de pression 13 s'étend dans une direction horizontale perpendiculaire à la direction de la tringle. L'exemple de la figure 5 permet d'obtenir une grande aire de la zone de contact entre la surface de pression et la paroi du caisson. Ainsi le dispositif reste fixé plus longtemps au caisson.

En référence à la figure 5 qui représente un autre exemple d'une vue de côté du dispositif de suspension de rideaux fixé à un caisson 10, le support 12 de la tringle comporte deux surfaces de pression 13. Les surfaces de pression 13 sont plus localisées que la surface de pression de l'exemple de la figure 5. Cette configuration permet de réduire l'aire de la zone de contact entre la surface de pression et la paroi du caisson, tout en exerçant une force de retenue suffisante. La réduction de l'aire de la zone de contact entre la surface de pression et la paroi du caisson permet une détérioration plus locale du caisson.

Les figures 6 à 9 représentent d'autres exemples de vues de côté du dispositif de suspension de rideaux fixé à un caisson 10 comportant une surface d'appui 23 sur le caisson 10. La force de retenue exercée sur les surfaces de pression 13 du dispositif peut être trop faible pour maintenir le dispositif fixé dans le cas d'une tringle et/ou de rideaux particulièrement lourds. Avec le temps, le dispositif fixé au caisson a tendance à basculer vers l'avant du caisson 10. La surface d'appui permet d'éviter ce basculement.

Dans l'exemple de la figure 6, la surface d'appui 23 est sur une paroi frontale 24 du caisson 10. Dans la figure 8, la surface d'appui 23 est sur une paroi supérieure 25 du caisson 10. Dans la figure 9, la surface d'appui 23 est sur un mur 26, duquel le caisson 10 est en saillie. D'autres configurations sont possibles. Par exemple, pour encore mieux éviter le basculement, le dispositif peut comporter plusieurs surfaces d'appuis 23. C'est le cas dans l'exemple de la figure 10 où le dispositif comprend une surface d'appui 23 sur la paroi supérieure 25 du caisson 10 et une surface d'appui 23 sur le mur 26. Le dispositif peut également comprendre une surface d'appui sur une paroi latérale du caisson.

Dans les exemples des figures 6 à 9, la surface d'appui 23 représentée est portée par le support 12 de la tringle. Cependant, la surface d'appui peut également être portée par la tringle.

Dans les exemples des figures 6 à 9, le dispositif ne comprend qu'une seule surface de pression 13 localisée. On peut cependant combiner les exemples des figures 7 à 10 avec les exemples des figures 5 et 6.

Dans la suite, les surfaces de pression 13 sont décrites plus en détails.

Les surfaces de pression 13 peuvent être en caoutchouc. Le caisson et/ou le cadre de fenêtre peut être en métal, plastique ou en bois.

Afin que le dispositif reste fixé plus longtemps, la face d'application des surfaces de pression est en un matériau adhésif. Une face d'application en un matériau adhésif permet d'obtenir une grande force de retenue avec une moindre détérioration du caisson. En effet, contrairement au cas où l'on perce un caisson, aucune modification physique irréversible du caisson n'intervient lorsque la face d'application est collée au caisson. On peut par exemple utiliser des produits adaptés à enlever l'adhésif afin de rétablir le caisson dans son état initial.

Les surfaces de pression 13 sont amovibles par rapport aux supports 12 de la tringle respectifs. Cela facilite la fixation du dispositif sur un caisson 10.

Plus particulièrement, cela facilite le positionnement du dispositif sur le caisson. Les paramètres du positionnement du dispositif comprennent de manière non limitative l'angle d'inclinaison de la tringle, la hauteur de la tringle, la distance de la tringle au caisson. Ces paramètres sont liés à l'emplacement des surfaces de pression. L'amovibilité des surfaces de pression permet une fixation préalable d'au moins une surface de pression en évitant l'encombrement par l'ensemble constitué des supports, de la tringle et de rideaux.

Après la fixation préalable d'une surface de pression 13 amovible à un caisson 10, le support 12 de la tringle respectif est accroché à la surface de pression 13. Ceci peut être réalisé par différents moyens.

La surface de pression 13 est solidaire d'une tige 19 coulissant dans un orifice du support 12 de la tringle respectif Ce moyen permet de conserver l'amovibilité des surfaces de pressions 13 par rapport aux supports 12 de la tringle respectifs. Cela permet de décrocher les supports 12 de la tringle et la tringle 11, par exemple pour changer les rideaux ou pour faire un réglage, sans décrocher les surfaces de pression 13 qui restent fixées au caisson 10. Par exemple dans le cas d'une tringle 11 comportant deux tubes concentriques 14 et 15 reliés par un ressort 16, comme dans l'exemple de la figure 1, on décroche la tringle 11 et les supports 12 de la tringle en étirant le ressort 16 jusqu'à ce que la tige 19 solidaire d'au moins une surface de pression 13 sorte de l'orifice du support 12 de la tringle respectif.

Les supports de la tringle peuvent comporter un organe de tenue à la surface de pression. Un organe de tenue est un organe tenant de manière détachable la surface de pression au support de la tringle respectif L'organe de tenue permet de fixer la surface de pression au caisson alors qu'elle est tenue par le support de la tringle respectif et d'ensuite la détacher du support de la tringle respectif.

L'organe de tenue peut être un mécanisme de clip, c'est-à-dire un mécanisme de fixation par pince formant ressort. L'organe de tenue peut également être un joint sécable, qui casse par exemple lorsque l'on exerce une pression sur le joint ou lorsque l'on met le support de la tringle en rotation par rapport à la surface de pression. Dans le cas d'une surface de pression 13 solidaire d'une tige 19 coulissant dans un orifice du support de la tringle respectif, l'organe de tenue peut être un anneau par exemple en caoutchouc. D'une manière plus générale, l'organe de tenue peut être tout élément amovible adapté à bloquer le coulissage de la tige dans l'orifice.

Dans le cas d'un dispositif comportant une surface d'appui, il est préférable que les surfaces de pression soient positionnées de manière à ce que la surface d'appui soit bien placée en appui sur une paroi du caisson. Il peut alors être utile de fixer les surfaces de fixation alors qu'elles sont attachées au support de la tringle respectif pour mieux ajuster leur positionnement. L'organe de tenue permet alors de positionner une surface de pression en fonction de la position de la surface d'appui.

Par exemple, pour une surface d'appui sur une paroi frontale du caisson portée par un support de la tringle, on peut caler la surface d'appui sur la paroi frontale du caisson. Une fois la surface d'appui bien en appui, on peut coller la surface de pression à une paroi latérale du caisson et ensuite détacher le support de la tringle de la surface de pression. L'organe de tenue permet le positionnement correct de la surface de pression sans utilisation de moyens de mesure.

De manière générale, après la fixation des surfaces de pression, les supports de la tringle sont détachés. La tringle est passée dans les ourlets de rideaux, puis les supports de la tringle fixés à la tringle. Enfin les supports de la tringle sont accrochés aux surfaces de pression déjà en place sur le caisson.

On peut ainsi avoir le procédé suivant pour la fixation, sur un véritable caisson 10 de volets, du dispositif dans lequel la face d'application des surfaces de pression 13 sont en un matériau adhésif, les surfaces de pression 13 étant amovibles par rapport aux supports 12 de la tringle respectifs, et chaque surface de pression 13 étant solidaire d'une tige 19 coulissant dans un orifice du support 12 de la tringle respectif.

Les surfaces de pression 13 peuvent être fixées au caisson 10 alors qu'elles sont attachées au support 12 de la tringle respectif. Par exemple pour des supports 12 de la tringle comportant une surface d'appui 23 sur une paroi frontale 24 du caisson 10, on peut mesurer en hauteur où fixer les surfaces de pression 13 sur le caisson 10. Le fait que les surfaces de pression 13 soient attachées à un support 12 de la tringle permet alors de caler la surface d'appui 23 du support 12 de la tringle contre la paroi frontale 24 du caisson 10, et ainsi de placer la surface de pression 13 au même niveau en profondeur des deux côtés du caisson 10, sans avoir à faire de mesure de profondeur à cet effet. On réalise alors la fixation des surfaces de pression 13 par exemple en pressant les surfaces de pression 13 sur les parois (latérales) du caisson 10.

Après fixation des surfaces de pression 13 au caisson 10, on détache les supports 12 de la tringle de la surface de pression 13 respective. Cela peut être réalisé par coulissement jusqu'à détachement de la tige 19 de l'orifice du support 12. Cela peut également être réalisé grâce à un éventuel organe de tenue. L'organe de tenue peut être adapté à bloquer le coulissage de la tige dans l'orifice. Il peut s'agir d'un mécanisme de clip. Après avoir détaché les supports 12, on les fixe à la tringle 11, par tout moyen prévu pour cela.

On accroche ensuite les supports 12 (qui sont alors fixés à la tringle 11) aux surfaces de pression 13 déjà en place sur le caisson 10. Cela peut se faire par coulissement des tiges 19 dans l'orifice du support 12 de la tringle respectif Par exemple, la tringle 11 peut être du type comportant deux tubes 14 et 15 concentriques reliés par un ressort 16 de traction. Cela permet d'allonger l'espacement entre les supports 12 de la tringle lorsqu'ils sont fixés à la tringle de manière élastique, de manière à les accrocher aux surfaces de pression 13 par relâchement et donc contraction du ressort 16.

Typiquement, les supports 12 de la tringle peuvent être fixés à un endroit de la tringle 11 tel qu'aucun autre réglage n'est nécessaire. On peut cependant avoir une étape de réglage après la fixation des supports 12 à la tringle 11 et avant l'accrochage des supports 12 aux surfaces de pression 13. Par exemple, un système de vissage reliant les deux tubes 14 et 15 le cas échéant peut allonger ou raccourcir l'espacement entre les deux supports 12 (de manière non élastique).

Bien évidemment, les rideaux sont reliés à la tringle 11 à un moment du procédé de manière adéquate suivant le type de rideaux dont il s'agit.

## Revendications

1. Dispositif de suspension de rideaux comprenant :
- une tringle (11) à rideaux,
- deux supports (12) de la tringle (11) portant chacun une surface de pression (13) pouvant prendre appui sur une saillie (10), les surfaces de pression (13) étant sollicitées l'une vers l'autre, dans lequel la face d'application des surfaces de pression (13) est en un matériau adhésif, les surfaces de pression (13) étant amovibles par rapport aux supports (12) de la tringle (11) respectifs,
**caractérisé en ce que**
les surfaces dépression (13) sont solidaires d'une tige (19) coulissant dans un orifice du support (12) de la tringle (11) respectif.

2. Le dispositif selon la revendication 1, dans lequel la tringle (11) comporte deux tubes concentriques (14, 15) reliés par un organe de traction (16) sollicitant les surfaces de pression (13) l'une vers l'autre.

3. Le dispositif selon la revendication 2 dans lequel l'organe de traction (16) est un ressort.

4. Le dispositif selon l'une des revendications précédentes dans lequel au moins une surface de pression (13) est mobile par rapport au support (12) de la tringle (11) respectif dans la direction de la tringle (11).

5. Le dispositif selon la revendication 4 dans lequel la surface de pression (13) mobile est sollicitée vers l'autre surface de pression (13) par un ressort (18) en appui contre le support (12) de la tringle (11) respectif.

6. Le dispositif selon l'une des revendications précédentes dans lequel au moins un support (12) de la tringle (11) est mobile par rapport à la tringle (11), dans la direction de la tringle (11).

7. Le dispositif selon l'une des revendications précédentes, dans lequel les supports (12) de la tringle (11) comportent chacun deux surfaces de pression (13).

8. Le dispositif selon l'une quelconque des revendications précédentes dans lequel les supports (12) comportent en outre une surface d'appui (23) pouvant prendre appui sur la saillie (10).

9. Le dispositif selon la revendication précédente, comprenant au moins une surface d'appui (23) choisie dans le groupe comprenant une surface d'appui (23) pouvant prendre appui sur une paroi frontale (24) de la saillie (10), une surface d'appui (23) pouvant prendre appui sur une paroi supérieure de la saillie (25), une surface d'appui (23) pouvant prendre appui sur une paroi latérale de la saillie (10), une surface d'appui (23) pouvant prendre appui sur un mur (26).

10. Le dispositif selon l'une des revendications précédentes dans lequel les surfaces de pression (13) sont en caoutchouc.

11. Le dispositif selon l'une des revendications précédentes comprenant au moins un organe de tenue amovible d'une surface de pression (13) par le support (12) de la tringle (11) respectif.

12. Le dispositif selon la revendication précédente, dans lequel l'organe de tenue est un mécanisme de clip.

13. Le dispositif selon l'une des deux revendications précédentes, dans lequel l'organe de tenue est adapté à bloquer le coulissage de la tige dans l'orifice.

14. Le dispositif selon l'une des revendications précédentes, dans lequel les surfaces de pression (13) sont adaptées à être fixées au caisson (10) alors qu'elles sont attachées au support (12) de la tringle (11) respectif, et, après fixation des surfaces de pression (13) au caisson (10), les supports (12) de la tringle (11) sont adaptés à se détacher de la surface de pression (13) respective pour être fixés à la tringle (11) et accrochés aux surfaces de pression (13) déjà en place sur le caisson (10).

## Patentansprüche

1. Vorrichtung zum Aufhängen von Vorhängen, umfassend:
- eine Vorhangstange (11),
- zwei Stützen (12) für die Stange (11), die jeweils eine Druckfläche (13) tragen, die auf einen Vorsprung (10) ruhen kann, wobei die Druckflächen (13) zu einander gedrückt werden, wobei die Fläche zum Anbringen der Druckflächen (13) aus einem Klebematerial gefertigt ist, wobei die Druckflächen (13) von den jeweiligen Stützen (12) der Stange (11) entfernbar sind,
**dadurch gekennzeichnet, dass** die Druckflächen (13) fest mit einer in einem Loch der jeweiligen Stütze (12) der Stange (11) gleitenden Stange (19) verbunden ist.

2. Vorrichtung nach Anspruch 1, bei der die Stange (11) zwei konzentrische Rohre (14, 15) umfasst, die über ein Zugorgan (16) verbunden sind, das die Druckflächen (13) zu einander drückt.

3. Vorrichtung nach Anspruch 2, bei der das Zugorgan (16) eine Feder ist.

4. Vorrichtung nach einem der vorhergehenden Ansprüche, bei der mindestens eine Druckfläche (13) relativ zu der jeweiligen Stütze (12) der Stange (11) in der Richtung der Stange (11) beweglich ist.

5. Vorrichtung nach Anspruch 4, bei der die bewegliche Druckfläche (13) durch eine gegen die jeweilige Stütze (12) der Stange (11) ruhende Feder (18) in Richtung auf die andere Druckfläche (13) gedrückt wird.

6. Vorrichtung nach einem der vorgehenden Ansprüche, bei der mindestens eine Stütze (12) der Stange (11) relativ zu der Stange (11) in der Richtung der Stange (11) beweglich ist.

7. Vorrichtung nach einem der vorgehenden Ansprüche, bei der die Stützen (12) der Stange (11) jeweils zwei Druckflächen (13) umfassen.

8. Vorrichtung nach einem der vorgehenden Ansprüche, bei der die Stützen (12) außerdem eine Auflagefläche (23) umfassen, die auf dem Vorsprung (10) ruhen kann.

9. Vorrichtung nach dem vorgehenden Anspruch, umfassend wenigstens eine Auflagefläche (23), die ausgewählt ist aus der Gruppe, die eine Auflagefläche (23), die auf eine Stirnwand (24) des Vorsprungs (10) ruhen kann, eine Auflagefläche (23), die auf eine obere Wand des Vorsprungs (25) ruhen kann, eine Auflagefläche (23), die auf eine Seitenwand des Vorsprungs (10) ruhen kann, eine Auflagefläche (23), die auf eine Wand (26) ruhen kann, umfasst.

10. Vorrichtung nach einem der vorgehenden Ansprüche, bei der die Druckflächen (13) aus Gummi sind.

11. Vorrichtung nach einem der vorgehenden Ansprüche, umfassend mindestens ein Halteorgan, das durch die jeweilige Stütze (12) der Stange (11) von einer Druckfläche (13) entfernbar ist.

12. Vorrichtung nach dem vorgehenden Anspruch, bei der das Halteorgan ein Clip-Mechanismus ist.

13. Vorrichtung nach einem der beiden vorgehenden Ansprüche, bei der das Halteorgan angepasst ist, um das Gleiten der Stange in dem Loch zu sperren.

14. Vorrichtung nach einem der vorgehenden Ansprüche, bei der die Druckflächen (13) angepasst sind, um an dem Kasten (10) befestigt zu werden, während sie an der jeweiligen Stütze (12) der Stange (11) befestigt sind, und die Stützen (12) der Stange (11) nach dem Befestigen der Druckflächen (13) an dem Kasten (10) angepasst sind, um von der jeweiligen Druckfläche (13) gelöst zu werden, um an die Stange (11) befestigt zu werden und an die bereits auf dem Kasten (10) angebrachten Druckflächen (13) gehängt zu werden.

## Claims

1. Device for hanging curtains, comprising:
- a curtain rail (11),
- two supports (12) for the rail (11), each having a pressure surface (13), which can rest on a projection (10), the pressing surfaces (13) being urged towards each other, wherein the application face of the pressure surfaces (13) is made of an adhesive material, the pressure surfaces (13) being removable from the respective supports (12) of the rail (11),
wherein the pressure surfaces (13) are integral with a rod (19) sliding in a hole of the respective support (12) of the rail (11).

2. The device according to claim 1, wherein the rail (11) includes two concentric tubes (14, 15) connected by a pulling organ (16) urging the pressing surfaces (13) towards each other.

3. The device according to claim 2, wherein the pulling organ (16) is a spring.

4. The device according to one of the preceding claims, wherein at least one pressure surface (13) is movable relative to the respective support (12) of the rail (11) in the direction of the rail (11).

5. The device according to claim 4, wherein the movable pressure surface (13) is urged towards the other pressure surface (13) by a spring (18) resting against the respective support (12) of the rail (11).

6. The device according to one of the preceding claims, wherein at least one support (12) of the rail (11) is movable relative to the rail (11) in the direction of the rail (11).

7. The device according to one of the preceding claims, wherein the supports (12) of the rail (11) each include two pressure surfaces (13).

8. The device according to any one of the preceding claims, wherein the supports (12) further include a bearing surface (23) that can rest on the projection (10).

9. The device according to the preceding claim, comprising at least one bearing surface (23) selected from the group comprising a bearing surface (23) that can rest on a front wall (24) of the projection (10), a bearing surface (23) that can rest on an upper wall of the projection (25), a bearing surface (23) that can rest on a side wall of the projection (10), a bearing surface (23) that can rest on a wall (26).

10. The device according to one of the preceding claims, wherein the pressure surfaces (13) are made of rubber.

11. The device according to one of the preceding claims, comprising at least one organ for removably holding a pressure surface (13) by the respective support (12) of the rail (11).

12. The device according to the preceding claim, wherein the holding organ is a clip mechanism.

13. The device according to one of the two preceding claims, wherein the holding organ is adapted to block the sliding of the rail in the hole.

14. The device according to one of the preceding claims, wherein the pressure surfaces (13) are adapted to be fastened to the box (10) while they are attached to the respective support (12) of the rail (11), and, after fastening of the pressure surfaces (13) to the box (10), the supports (12) of the rail (11) are adapted to be separated from the respective pressure surface (13) in order to be fastened to the rail (11) and attached to the pressure surfaces (13) already in place on the box (10).
